# EUROPÄISCHE PATENTSCHRIFT

(11) **EP 2 550 088 B1**
(45) Veröffentlichungstag und Bekanntmachung des Hinweises auf die Patenterteilung: **04.12.2013**
(21) Anmeldenummer: 10768911.9
(22) Anmeldetag: 08.10.2010
(51) Int. Cl.: B01F 15/02, B01F 15/06, B01F 3/00, B01F 5/06

(54) **MISCH- ODER DISPERGIERELEMENT UND VERFAHREN ZUM STATISCHEN MISCHEN ODER DISPERGIEREN**
METHOD AND DEVICE FOR DISPERSION
PROCEDE ET DISPOSITIF DESTINES A LA DISPERSION

(30) Priorität: 22.03.2010 EP 10157132
(43) Veröffentlichungstag der Anmeldung: 30.01.2013
(73) Patentinhaber: Sulzer Chemtech AG, 8404 Winterthur (CH)
(72) Erfinder: HIRSCHBERG, Sebastian, 8408 Winterthur (CH); SUHNER, Marcel, 8542 Wiesendangen (CH)
(74) Vertreter: Sulzer Management AG
(86) Internationale Anmeldenummer: PCT/EP2010/065146
(87) Internationale Veröffentlichungsnummer: WO 2011/116840

(56) Entgegenhaltungen:
- EP-A1- 1 566 211
- DE-A1- 10 327 986
- US-A- 5 480 589
- US-A1- 2006 293 401

## Beschreibung

Die Erfindung betrifft ein statisches Misch- oder Dispergierelement sowie ein Verfahren zum Mischen und/oder Dispergieren von Flüssigkeiten, Suspensionen, Gasen oder Flüssigkeiten und Gasen.

In verschiedensten Anwendungen müssen Flüssigkeiten und/oder Gase gemischt und/oder dispergiert werden. Statische Mischer mit statischen Mischelementen, die gemäss DE 22 05 371 oder gemäss CH 642 564 oder gemäss EP-A-1566211 ausgestaltet sind, eignen sich bekannter Weise sehr gut für diesen Verfahrensschritt.

Statische Mischer bestehen aus orientiert angeordneten grobstrukturierten Mischstrukturen, wie Stegen, Kanälen und Platten, die beim Durchströmen der Flüssigkeiten, Suspensionen und Gase eine Misch- und Dispergierwirkung durch Wirbel- und Schichtenbildung erzeugen. Als grobstrukturiert wird eine Mischstruktur dann bezeichnet, wenn die Anzahl Schnittflächen der Mischerstruktur mit einer beliebig gelegten Querschnittsfläche maximal 20 beträgt. Die Querschnittsfläche wird normal zur Längsachse des statischen Mischers, also normal zur Hauptströmungsrichtung gelegt.

Um mit statischen Mischern eine gute Misch- und/oder Dispergierwirkung, sowie speziell bei Reaktionen einen guten Stoffaustausch zu erreichen, ist, abhängig vom gewünschten Resultat, eine gewisse Anzahl Mischelemente, eine gewisse Verweilzeit und ein gewisser Schereintrag erforderlich. Dies resultiert dann in einer erforderlichen Baulänge und in einem erforderlichen Energieeintrag. Sowohl der Energieeintrag wie auch die Baulänge eines statischen Mischers sollen für eine gegebene Aufgabe naturgemäss möglichst gering gehalten werden. Der Energieeintrag und die Baulänge von reinen statischen Mischern hängen von deren Geometrie ab. In allen Fällen sind der Energieeintrag sowie die Baulänge relativ gross für die entsprechende Mischaufgabe.

Um die Baulänge und den Energieeintrag solcher statischen Mischer zu optimieren, ist auch vorgeschlagen worden, Mischer mit Mischelementen von verschiedenen Skalengrössen zu kombinieren, was beispielsweise in der W02010066457 gezeigt ist. Hierdurch kann die Effizienz des Mischers zwar etwas verbessert werden, ist aber aufgrund der Notwendigkeit der Herstellung einer Vielzahl unterschiedlicher Mischelemente sehr aufwändig, insbesondere wenn die Mischelemente eine kleinskalige Mischstruktur aufweisen.

Zum Mischen, Dispergieren und für den Wärmetausch sind auch offenporige, unstrukturierte, feinzellige Schaumstrukturen vorgeschlagen worden, wie zum Beispiel in DE 103 27 986 A1 offenbart. Diese Strukturen zeichnen sich durch eine grosse Oberfläche pro Volumeneinheit aus. Bedingt durch die grosse Kontaktfläche ist der Misch-, Dispergier- und der Wärmeaustausch im Mikrobereich sehr gut und effizient. Unter Mikrobereich wird ein Teil des Mischerquerschnitts verstanden, der durch eine örtlich auf den Mikrobereich begrenzte Mischwirkung gekennzeichnet ist. Der Mikrobereich ist in der Regel kleiner als 25% der Querschnittsfläche. Unter Makrobereich wird der gesamte Mischerquerschnitt verstanden, der durch eine sich auf den ganzen Mischerquerschnitt erstreckende Mischwirkung gekennzeichnet ist.

Der grosse Nachteil der Schaumstrukturen liegt allerdings darin, dass die ungerichteten Strukturen einen sehr schlechten Quertransport bewirken und so grossräumige Konzentrations-, und Temperaturunterschiede nur ungenügend und langsam abgebaut werden können. Wenn über den ganzen Querschnitt homogene Mischungen, Dispersionen, Emulsionen und Temperaturen erreicht werden sollen, so resultieren relativ lange voluminöse Einbauelemente, die auch einen relativ hohen Druckverlust generieren. Eine Kombination von Schaumstrukturen unterschiedlicher Porengrösse kann auch in diesem Fall eine Verbesserung der Effizienz bewirken, wobei die Grundproblematik des mangelnden Queraustausches erhalten bleibt.

Aufgabe der Erfindung ist es, eine Mischung, Dispergierung oder Reaktion von Flüssigkeiten, Suspensionen, Gasen oder Flüssigkeiten und Gasen mit möglichst geringem Energieeintrag und möglichst kurzer Einbaulänge zu erreichen.

Die Aufgabe der Erfindung wird durch ein Misch- oder Dispergierelement gelöst, welches einen Kanal umfasst, in welchem ein Einsatzelement umfassend eine Schaumstruktur angeordnet ist. Ein statisches Mischelement zur Makrovermischung oder zur Vordispergierung oder zur Makrodispergierung ist zusätzlich in dem Kanal angebracht, wobei dieses vorzugsweise zumindest teilweise stromaufwärts des Einsatzelements angeordnet ist.

Unter Makrovermischung, wird in dieser Anmeldung eine grossskalige, in einem Grossteil der Querschnittsfläche des Misch- oder Dispergierelements stattfindende Mischung verstanden. Von Dispergierung wird gesprochen, wenn in einem ersten Fluid zumindest ein nicht mischbares zweites Fluid verteilt wird. Das erste Fluid bildet eine erste Phase, das zweite Fluid eine zweite Phase. Unter Vordispergierung wird das Zerlegen der nicht mischbaren zweiten Phase in relativ grosse Tropfen von typischerweise grösser als 1 mm verstanden, die über die gesamte Querschnittsfläche des Misch- oder Dispergierelements verteilt sind. Unter Makrodispergierung wird das gleichmässige Verteilen von bestehenden Tropfen über die gesamte Querschnittsfläche des Misch- oder Dispergierelements verstanden.

Vorzugsweise ist das statische Mischelement als ein erstes statisches Mischelement ausgebildet und zumindest ein zweites statisches Mischelement ist stromabwärts des Einsatzelements angeordnet. Mindestens ein zweites Einsatzelement kann stromabwärts des zweiten statischen Mischelements angeordnet sein, um eine noch bessere Dispergierung zu erreichen.

Nach einem alternativen Ausführungsbeispiel kann zumindest eines der statischen Mischelemente ein Einsatzelement enthalten.

Zwischen dem Einsatzelement oder zumindest einem der ersten oder zweiten Einsatzelemente und dem statischen Mischelement kann ein Abstand ausgebildet sein.

Insbesondere kann das Einsatzelement eine Schaumstruktur enthalten, die offenporig ist. Unter einer Schaumstruktur, die als offenporig charakterisiert ist, soll nachfolgend eine Schaumstruktur verstanden werden, bei denen die einzelnen Poren nicht durch Wände voneinander getrennt sind. Die Pore kann als Loch oder Hohlraum angesehen werden. Es existieren grosse Öffnungen zwischen angrenzenden Poren, durch die ein Fluid strömen kann. Für eine offenporige Schaumstruktur sind die Wände zwischen den Poren praktisch vollständig entfernt. Die Öffnungen in den Wänden sind so gross, dass von der Wand nur noch ein Steg bestehen bleibt, der die Randbegrenzung benachbarter Poren bildet. Selbstverständlich kann eine Mehrzahl von Stegen vorgesehen sein.

Die Schaumstruktur kann ein Metall, eine Metalllegierung, insbesondere eine Aluminiumlegierung, eine Keramik, Glas, Kohlenstoff und/oder einen Kunststoff umfassen. Diese Schaumstruktur hat den Vorteil, dass sie eine sehr grosse innere Oberfläche aufweist, die zum Aufbrechen und Zerkleinern der Phasengrenze genutzt werden kann.

Die Schaumstruktur kann eine Porengrösse bis einschliesslich 100 PPI aufweisen. PPI ist ein übliches Mass zur Charakterisierung der Porengrösse einer Schaumstruktur. Es ist die Abkürzung für "Pores per Inch". Besonders bevorzugt liegt die Porengrösse in einem Bereich von 10 bis einschliesslich 100 PPI.

Die freien Volumenanteile der Schaumstruktur, die für das Dispergierelement zum Einsatz kommen kann, betragen von 40 bis zu 97%, vorzugsweise von 50% bis zu 95%.

Eine Schaumstruktur kann mittels verschiedener Verfahren hergestellt werden. Beispielsweise kann in einem ersten Verfahrensschritt ein offenporiger Polyurethanschaum als Vorlage verwendet werden. Ein wesentlicher Vorteil bei der Verwendung eines Polyurethanschaums besteht darin, dass unterschiedlichste Formen und Porengrössen definiert industriell hergestellt werden können. Aus dem Polyurethanschaum kann in einem zweiten Verfahrensschritt eine Gussform für Leichtmetallguss mit verlorener Form hergestellt werden. Diese Gussform enthält die gewünschte Schaumstruktur. Auch CVD Techniken oder andere Verfahren, die auf Polyurethanschäumen als Vorläufer basieren, werden in der Industrie zur Erzeugung von Schaumstrukturen eingesetzt. Ausserdem sind verschiedene andere Verfahren zur Erzeugung von offenporigen Schaumstrukturen in der Entwicklung oder schon im Einsatz. Alternativ kann eine Schaumstruktur auch computergestützt mittels Rapid Manufacturing Techniken aus verschiedenen Materialien, insbesondere den oben genannten, hergestellt werden. Unter Rapid Manufacturing wird ein Prozess verstanden, bei dem eine räumliche Geometrie durch schichtweisen Aufbau erfolgt, wobei die Schichten bevorzugt durch Schmelzen von Pulvern erzeugt werden.

Erstaunlicherweise kann durch den Einsatz einer Schaumstruktur in Kombination mit einem statischen Mischer zum Mischen und/ oder Dispergieren der notwendige Leistungs- und Energieeintrag gegenüber konventionellen statischen Mischern um bis zu 80% reduziert werden. Dadurch können kompakte Misch- oder Dispergierelemente gebaut werden. Hierbei bedeutet kompakt, dass die Länge des Misch- oder Dispergierelements im Vergleich zu der Länge eines reinen statischen Mischelements reduziert ist. Die Reduktion der Länge kann zwischen 10 und 60% liegen. Die enthaltene Schaumstruktur weist vorzugsweise eine Länge L und einen Durchmesser D auf, wobei das Verhältnis L/D kleiner als 5, vorzugsweise kleiner als 3, besonders bevorzugt kleiner als 2 ist. Überraschenderweise gelingt es mit einem Verhältnis L/D von kleiner als 5, in Kombination mit statischen Mischelementen Mischungen und Dispersionen von gleicher Qualität wie mit dem aus dem Stand der Technik vorbekannten statischen Mischelement herzustellen.

Das Misch- oder Dispergierelement eignet sich insbesondere zur Erzeugung von Mischungen, Emulsionen, Dispersionen oder Schäumen. In dieser Anmeldung steht der Begriff Dispersion für Systeme, in denen Tropfen und/oder Blasen grösser als etwa 50-100 Mikrometer sind. Der Begriff Emulsion wird für Systeme mit kleineren Tropfen und/oder Blasen verwendet.

Jedes der Einsatzelemente kann eine Schaumstruktur mit einer unterschiedlichen Porengrösse enthalten. Die Schaumstruktur umfasst bevorzugt ein Metall, eine Metalllegierung, Keramik, Glas, Kohlenstoff und/oder einen Kunststoff.

Das Misch- oder Dispergierelement nach einem der vorhergehenden Ausführungsbeispiele kann auch ein Temperiermittel enthalten. Beispielsweise kann der Kanal mit einem Temperiermittel ausgestattet sein oder von einem Temperiermittel umgeben sein.

Zumindest ein Teil des Misch- oder Dispergierelements kann als Katalysatoroberfläche, insbesondere als Hydrolysekatalysatoroberfläche, ausgebildet sein.

Das Misch- oder Dispergierelement kann entweder zur Verarbeitung von schon vorgemischten oder vordispergierten Fluidsystemen eingesetzt werden oder die zu mischende oder zu dispergierende Flüssigkeits- oder Gasphase wird bei der Verarbeitung hinzu dosiert. Falls das zu mischende oder dispergierende Fluid zudosiert wird, kann zumindest ein Dosierelement in den Kanal münden, in welchem das Misch- oder Dispergierelement angeordnet ist. Das Dosierelement dient zum Eintrag eines Fluids in die im Kanal strömende erste Flüssigkeit. Das Fluid kann ein Gas oder eine zweite Flüssigkeit sein. Insbesondere strömen das Fluid und die erste Flüssigkeit im Gleichstrom durch den Kanal.

Das Dosierelement ist vorteilhafterweise stromaufwärts des Dispergierelements angeordnet. Es ist auch möglich, ein Dosierelement in die Dispergierelemente einzubauen. Zur gleichmässigen Verteilung der zu dispergierenden Phase kann auch eine Mehrzahl von Dosierelementen in den Kanal münden oder in der Dispergierelement eingebaut werden.

Das Dosierelement kann als ein Rohr mit Dosieröffnungen ausgestaltet sein. Die Dosieröffnung kann beispielsweise als eine Düse ausgebildet sein. Im Bereich der Dosieröffnung kann eine Krümmung vorgesehen sein, damit die zu dispergierende Phase sich optimal im Dispergierelement verteilen kann. Zur besseren Verteilung der zu dispergierenden Phase kann die Zuleitung eine Mehrzahl von Dosierelementen speisen, sodass die Anzahl der im Kanal angeordneten Einspeispunkte für die zu dispergierende Phase erhöht wird.

Das Verfahren zur Erzeugung einer Mischung oder Dispersion gemäss der Erfindung umfasst folgende Schritte: in einem ersten Schritt werden gleichzeitig ein erstes Fluid und ein zweites Fluid in einen Kanal eingeleitet, wobei das erste Fluid mit dem zweiten Fluid in einem zweiten Schritt in einem Misch- oder Dispergierelement in Kontakt gebracht wird, wobei das Misch- oder Dispergierelement ein Einsatzelement zur Mikrovermischung oder Dispergierung enthält, welches eine Schaumstruktur enthält, die in dem Kanal angeordnet ist, sowie zusätzlich ein statisches Mischelement zur Makrovermischung oder zur Vordispergierung oder zur Makrodispergierung in dem Kanal angeordnet ist und wobei das erste Fluid und das zweite Fluid im Gleichstrom durch das Misch- oder Dispergierelement und durch das Einsatzelement geleitet werden, wodurch das zweite Fluid und das erste Fluid gemischt oder dispergiert wird.

Das erste Fluid kann eine erste Flüssigkeit oder ein erstes Gas sein und das zweite Fluid kann eine zweite Flüssigkeit oder ein zweites Gas sein.

Das Verfahren zur Erzeugung einer Mischung oder Dispersion wird z.B. bei der Herstellung von Dispersionen oder Emulsionen bei Lebensmitteln, Haushaltprodukten oder Kosmetik angewendet. Auch bei der Erzeugung grosser Oberflächen für Reaktionen, dem Lösen eines Gases in einer Flüssigkeit, wie beispielsweise der Wasserbehandlung durch Ozon, ist eine Dispergierung erforderlich. Das Verfahren eignet sich auch speziell zum Mischen von Flüssigkeiten mit grossen Viskositätsunterschieden und oder stark unterschiedlichen Volumenstromverhältnissen oder zum Mischen von Flüssigkeiten mit schlechter Benetzung. Gase können durch das Zugeben von Waschflüssigkeiten effizient und mit sehr geringem Druckverlust gereinigt werden. Flüssigkeiten können auch mittels einer Sprühdüse in einen Gasstrom zudosiert und mit der Vorrichtung schnell und ganzheitlich verdampft werden.

Nachfolgend wird die Erfindung anhand der Zeichnungen erläutert. Es zeigen:
- Fig. 1: eine schematische Ansicht eines Einsatzelements mit einer Schaumstruktur
- Fig. 2: ein Misch- oder Dispergierelement mit einem Einsatzelement gemäss Fig. 1 nach einem ersten Ausführungsbeispiel
- Fig. 3: ein Detail einer offenporigen Schaumstruktur des Einsatzelements
- Fig. 4: einen Schnitt durch ein Misch- oder Dispergierelement nach einem zweiten Ausführungsbeispiel
- Fig. 5: einen Schnitt durch ein Misch- oder Dispergierelement nach einem dritten Ausführungsbeispiel
- Fig. 6: einen Schnitt durch ein Misch- oder Dispergierelement nach einem vierten Ausführungsbeispiel
- Fig. 7: einen Schnitt durch ein Misch- oder Dispergierelement nach einem fünften Ausführungsbeispiel
- Fig. 8: einen Schnitt durch ein Misch- oder Dispergierelement nach einem sechsten Ausführungsbeispiel

Das Misch- oder Dispergierelement 1 gemäss Fig. 1 umfasst einen Kanal 2, in welchem ein Einsatzelement 3, welches eine Schaumstruktur enthält, angeordnet ist. Der Kanal ist in Fig. 1 teilweise geschnitten dargestellt, sodass das Einsatzelement sichtbar ist. Das Einsatzelement gemäss Fig. 1 besteht vollständig aus der Schaumstruktur. Gegebenenfalls kann die Schaumstruktur von einem Mantelelement umgeben sein, um den Einbau in den Kanal 2 zu erleichtern.

Der Kanal 2 gemäss Fig. 1 ist als Rohr mit kreisförmigem Querschnitt dargestellt. Selbstverständlich kann der Kanal beliebige andere Querschnittsformen aufweisen, insbesondere rechteckförmig ausgebildet sein.

In Fig. 2 ist ein Misch- oder Dispergierelement 10 dargestellt. Das Misch- oder Dispergierelement umfasst ebenfalls einen Kanal 2, in welchem ein erstes und ein zweites Einsatzelement 3, 4 angeordnet sind. Zwischen dem ersten und zweiten Einsatzelement 3, 4 ist ein erstes statisches Mischelement 5 vorgesehen, welches gemäss der CH 642 564 ausgestaltet ist. Des weiteren ist ein zweites statisches Mischelement 6 gezeigt, dessen Einbauten im wesentlichen der DE 22 05 371 entsprechen. Das erste statische Mischelement 5 ist unmittelbar angrenzend an das erste sowie das zweite Einsatzelement angeordnet. Das zweite statische Mischelement 6 ist in einem Abstand zum zweiten Einsatzelement 4 angeordnet.

Zeichnerisch nicht dargestellt ist ein Dosierelement, um ein Fluid in die durch den Kanal 2 strömende Flüssigkeit einzubringen. Ein derartiges Dosierelement ist beispielsweise in der EP 1 956 206 A2 gezeigt.

Dieses Ausführungsbeispiel ist nur ein exemplarische Darstellung einer möglichen Anordnung von Misch- oder Dispergierelementen und statischen Mischelementen zu einer Misch- oder Dispergiereinheit, die Erfindung ist in keiner Weise als auf dieses Ausführungsbeispiel beschränkt anzusehen.

Fig. 3 zeigt ein Beispiel für eine Schaumstruktur, die offenporig ist. Der in Fig. 3 dargestellte Ausschnitt kann beispielsweise in eine der Schaumstrukturen gemäss Fig. 1 oder Fig. 2 integriert sein. Die Pore ist ein Loch oder Hohlraum welche In Fig. 3 durch die Eckpunkte 11, 12, 13, 14, 15, 16, 17, 18, 19, 20 begrenzt. Die einzelnen Poren sind nicht durch Wände voneinander getrennt. Beispielsweise ist die Fläche, welche von den Eckpunkten 11, 12, 13, 14, 15 aufgespannt wird, als eine Öffnung 21 ausgebildet. Diese Öffnung 21 befindet sich zwischen der oben genannten Pore und der zeichnerisch nicht dargestellten vor der Zeichenebene liegenden Pore. Angrenzende Poren können durch die Öffnungen von einem Fluid durchströmt werden. Die Öffnung 21 wird durch Stege 22, 23, 24, 25, 26 begrenzt, welche die Randbegrenzung benachbarter Poren bilden.

Die Praxis zeigt, dass beim Einsatz von Schaumstrukturen zur Mikrovermischung und oder Dispersion im Gleichstrombetrieb kaum eigentliche Maldistribution auftritt und die grosse innere Oberfläche der Schaumstruktur zu einer sehr effizienten Mikrovermischung und Dispergierung führt. Mikrovermischung ist definiert als eine auf einen Mikrobereich begrenzte Mischwirkung. Unter Mikrovermischung wird somit eine zonar begrenzte Vermischung verstanden, die nicht über den gesamten Querschnitt des Misch- oder Dispergierelements wirkt. Unter Maldistribution soll dabei eine ungleichmässige Durchmischung verstanden werden. Würde man einen Schnitt durch eine Querschnittsfläche des Dispergierelements legen, wären Zonen mit ausreichender Durchmischung mit Zonen mangelhafter Durchmischung sichtbar. Das heisst für Teile der Querschnittsfläche liegt die Durchmischung unterhalb eines Erwartungswerts, das heisst es handelt sich um eine Zone mangelhafter Durchmischung, für andere Teile der Querschnittsfläche entspricht die Durchmischung dem Erwartungswert oder übersteigt den Erwartungswert, das heisst es liegt eine Zone ausreichender Durchmischung vor.

Eine grossskalige Vermischung ist mit einer Schaumstruktur allein nicht erreichbar, da Schaumstrukturen ungerichtet sind. Unter grossskaliger Vermischung versteht man dabei einen Mischprozess, bei dem Fluid oder dem Gas über grössere Distanzen senkrecht zur Hauptströmungsrichtung bewegt und durch die Bewegungen des Fluids oder Gases Inhomogenitäten der Verteilung der einzelnen Komponenten im Fluid oder im Gas in Ebenen senkrecht zur Hauptströmungsrichtung ausgeglichen werden. Deswegen ist eine Kombination von klassischen statischen Mischelementen zur grossskaligen Vermischung und Vordispergierung und Schaumstrukturen zur Mikrovermischung und Feindispergierung vorteilhaft. Unter Feindispergierung wird das Resultat der Mikrodispergierung verstanden, das heisst eine Dispersion oder Emulsion, in welcher die dispergierte Phase mit einer maximalen Tropfengrösse von kleiner als 2 mm, bevorzugt kleiner 1 mm vorliegt. Auch durch die Kombination von Schaumstrukturen unterschiedlicher Porengrösse kann keine ausreichende grossskalige Vermischung erreicht werden.

Es ist auch möglich, eine Kugelpackung einzusetzen, welche ebenfalls offenporig ist. Ein wesentlicher Unterschied von Kugelpackungen zu den vorhin beschriebenen Schaumstrukturen, liegt darin, dass Kugelpackungen typischerweise 25-40% freies Volumen und somit ein deutlich schlechteres Verhältnis von Volumen zu Oberfläche sowie grössere Druckverluste aufweisen. Die beschriebenen Schaumstrukturen haben ein freies Volumen von 40 bis zu einschliesslich 97%.

Fig. 4 zeigt ein Misch- oder Dispergierelement 30 nach einem zweiten Ausführungsbeispiel der Erfindung, welches ein statisches Mischelement 5 sowie ein Einsatzelement 3 aufweist. Ein Strömungskanal 2 ist hierzu entlang seiner Längsachse aufgeschnitten dargestellt. Das statische Mischelement 5 enthält eine erste Anordnung 7 von Stegelementen und eine zweite Anordnung 8 von Stegelementen. Je zwei benachbarte Stegelemente gehören entweder der ersten Anordnung 7 an oder der zweiten Anordnung 8 an. Jede der ersten oder zweiten Anordnungen kann eine Mehrzahl von Stegelementen enthalten, Die Stegelemente stellen ein Hindernis für die Fluidströmung dar, die Stegelemente werden von dem Fluid umströmt, wodurch es zu einer Umlenkung und oder Wirbelbildung der Fluidströmung kommt. Durch diese Umlenkung und oder Wirbelbildung der Strömung erfolgt eine Durchmischung. Insbesondere können die Stegelemente gemäss der CH 642 564 oder der EP 0 526 392 A1 ausgebildet sein. Die Durchströmungsrichtung kann je nach Anwendung zuerst durch das Mischelement und dann durch die Schaumstruktur oder aber umgekehrt erfolgen.

Stromabwärts des statischen Mischelements ist das Einsatzelement 3 angeordnet, welches gemäss einer der Fig. 1 bis 3 aufgebaut ist.

Fig. 5 zeigt ein Misch- oder Dispergierelement 40 nach einem dritten Ausführungsbeispiel der Erfindung, welches einstatisches Mischelement 5 sowie ein Einsatzelement 3 aufweist. Das Einsatzelement 3 ist stromabwärts des statischen Mischelements 5 angeordnet. Stromabwärts des Einsatzelements 3 ist ein weiteres statisches Mischelement 6 angeordnet. Das statische Mischelement 6 kann den gleichen Aufbau wie das statische Mischelement 5 haben, der insbesondere wie in Fig. 4 ausgestaltet sein kann. Alternativ dazu kann das statische Mischelement 6 und/oder das statische Mischelement 5 auch eine andere Bauweise haben, beispielsweise wie in Fig. 2 für das dort gezeigte statische Mischelement 6 gezeigt ist.

Fig. 6 zeigt ein Misch- oder Dispergierelement 50 nach einem vierten Ausführungsbeispiel der Erfindung, welches ein erstes statisches Mischelement 5 sowie ein erstes Einsatzelement 3 aufweist, welches stromabwärts des ersten statischen Mischelements 5 angeordnet ist. Im Anschluss an das erste Einsatzelement 3, also stromabwärts desselben, ist ein zweites statisches Mischelement 6 angeordnet. Stromabwärts des statischen Mischelements 6 ist ein zweites Einsatzelement 4 angeordnet. Stromabwärts des zweiten Einsatzelements 4 ist ein drittes statisches Mischelement 35 angeordnet und stromabwärts dieses dritten statischen Mischelements ist ein drittes Einsatzelement 33 angeordnet. Selbstverständlich ist es möglich, weitere statische Mischelemente und/oder Einsatzelemente in jeweils alternierender Folge anzuordnen. Es ist auch möglich, eine Gruppe von mindestens 2 Einsatzelementen zu bilden, welche im Anschluss an einen oder einer Gruppe von mindestens 2 statischen Mischelementen angeordnet ist.

Selbstverständlich ist es auch möglich, die zumindest eines der statischen Mischelemente in einem Winkel relativ zu einem der anderen statischen Mischelemente anzuordnen. Insbesondere kann die Position eines ersten statischen Mischelements um 90° um die Längsachse des Kanals verdreht relativ zum zweiten statischen Mischelement sein.

Fig. 7 zeigt ein Misch- oder Dispergierelement 60 nach einem fünften Ausführungsbeispiel der Erfindung. Dieses Dispergierelement weist dieselbe Anordnung an statischen Mischelementen 5, 6, 35 und dieselbe Anordnung an Einsatzelementen 3, 4, 33 auf wie Fig. 6, allerdings hat das Einsatzelement 33 vom statischen Mischelement 35 einen Abstand. Ein derartiger Abstand kann vorteilhaft sein, um eine längere Mischstrecke stromabwärts des statischen Mischelements bereitzustellen, sodass sich die einzelnen Fluidstränge durchmischen, die durch die Umlenkung der Fluidströmung entlang der Oberflächen der ersten und zweiten Anordnungen 7, 8 der Stegelemente gebildet werden.

Selbstverständlich kann der Abstand auch an jeder anderen Stelle des Misch- oder Dispergierelements 60 vorgesehen sein. Es ist auch möglich, entsprechende Abstände in den Misch- oder Dispergierelementen 1, 10, 30, 50 der vorhergehenden Ausführungsbeispiele bzw. dem Dispergierelement 70 des nachfolgenden Ausführungsbeispiels vorzusehen.

Fig. 8 zeigt ein Misch- oder Dispergierelement 70 nach einem sechsten Ausführungsbeispiel der Erfindung. Dieses Misch- oder Dispergierelement 70 enthält vier in Serie angeordnete statische Mischelemente 5, 6, 35 und 36. Eines der statischen Mischelemente, hier das statische Mischelement 36 ist in ein Einsatzelement 34 eingebaut. Das statische Mischelement 36 und das Einsatzelement 34 werden somit gleichzeitig vom Fluidgemisch durchströmt. Hierdurch kann die Wirkungsweise des statischen Mischelements mit der Wirkungsweise des Einsatzelements kombiniert werden, das heisst es tritt gleichzeitig eine grossskalige Umlagerung der Strömung durch die Anordnungen der Stegelemente des statischen Mischelements und eine Mikrovermischung respektive Dispergierung durch das Einsatzelement 34 auf.

Zusätzlich zeigt Fig. 8 einen Kanal 9, in welchem ein Temperiermittel 27 strömen kann. Der Kanal 9 umgibt den Kanal 2, durch welchen das Fluidgemisch strömt. Der Kanal 9 kann insbesondere ringförmig ausgebildet sein. Das heisst, der Kanal umgibt die äussere Mantelfläche des Gehäuseelements 29 als ein weiteres Gehäuseelement 31. Das Gehäuseelement 29 und das Gehäuseelement 31 sind hierbei vorzugsweise als Rohr ausgebildet. Alternativ dazu können eine Mehrzahl von Kanälen auf der äusseren Mantelfläche des den Kanal 2 begrenzenden Gehäuseelements 29 angeordnet sein, ein Ausführungsbeispiel, welches zeichnerisch nicht dargestellt ist.

Das Temperiermittel 27 strömt gemäss Fig. 8 im Gegenstrom zum Fluidgemisch 28, alternativ ist auch eine Führung im Gleichstrom oder Kreuzstrom möglich.

Es hat sich gezeigt, dass eine Kombination von Mischelementen mit Einsatzelementen mit offenporigen Schaumstrukturen zu sehr kurzen und energieeffizienten Vorrichtungen zum Mischen, für das Dispergieren und Emulgieren sowie auch für den Wärmeaustausch führen. Diese können je nach Aufgabenstellung deutlich kürzer sein und auch einen deutlich kleineren Druckverlust aufweisen als statische Mischelemente allein oder Einsatzelemente, die nur aus offenen Schaumstrukturen bestehen. Der erste Teil des Dispergierelements nach einem der vorhergehenden Ausführungsbeispiele wird dabei bevorzugt durch über den ganzen Querschnitt mischende statische Mischelemente gestaltet. Das statische Mischelement oder eine Mehrzahl an statischen Mischelementen bewirkt eine grossskalige erste Vermischung oder Dispergierung der einem Fluid- oder Gasstrom zudosierten Komponente zur Ausbildung des Fluidgemischs.

Bevorzugt werden 1 bis 5 statische Mischelemente verwendet. Das Einsatzelement des Misch- oder Dispergierelements 1, 10, 30, 40, 50, 60, 70 besteht dann bevorzugt aus einem offenporigen feinzelligen Schaum. In diesem wird die vorgemischte respektive die vordispergierte Mischung des Fluidgemischs auf kurzer Strecke intensiv im Mikrobereich weitergemischt oder dispergiert. Die verwendeten Schaumstrukturen haben vorzugsweise einen freien Volumenanteil von grösser 70, 80, 90%.

Speziell für die Anwendung des Misch- oder Dispergierelements zum Dispergieren kann ein weiteres statisches Mischelement oder eine Mehrzahl von statischen Mischelementen hilfreich sein, um die gebildeten feinen Blasen oder Tropfen homogen über den ganzen Kanalquerschnitt zu verteilen. Je nach Anwendung, zum Beispiel beim Wärmetausch oder bei der Durchführung von chemischen Reaktionen sind auch mehrere Abfolgen von statischen Mischelementen und Schaumstrukturen sinnvoll. So kann zum Beispiel ein Wärmetauscher aus einem Rohr mit einem Doppelmantel bestehen, in welchem die Wärrneträgerflüssigkeit zirkuliert. Die Wärmeenergie wird dann über die Rohrwand zu- oder abgeführt. In den Bereichen, an welchen im Rohr Schaumstrukturen aus Metall angebracht sind, ist die Wärmeübertragung sehr hoch, bedingt durch die gute Wärmeleitung und die grosse Oberfläche der Schaumstruktur. In den Bereichen, welche ein oder mehrere statische Mischelemente enthalten, werden die entstehenden Temperaturgradienten wieder über den ganzen Querschnitt ausgeglichen und so das treibende Temperaturgefälle wieder erhöht, was dann im nächsten Abschnitt mit Schaumstruktur wieder zu einem sehr effizienten Wärmeaustausch führt. Für den Wärmeaustausch können die Mischelemente auch aus Rohren bestehen, die vom Wärmeträgermedium durchströmt werden.

Wenn in dem Misch- oder Dispergierelement chemische Reaktionen ablaufen sollen, können mehrere in Serie angebrachte Abfolgen von Schaumstrukturen und statischen Mischelementen zu sehr kurzen Verweilzeiten und hohen Reaktionsausbeuten führen. Besonders vorteilhaft kann ein Misch- oder Dispergierelement für eine Gas/flüssig Reaktion eingesetzt werden, die in mindestens zwei Phasen abläuft. Unter Phase ist hier der Aggregatzustand der einzelnen Komponenten zu verstehen. Eine Komponente kann beispielsweise gasförmig vorliegen, das heisst als Gasphase, eine weitere Komponente kann in flüssigem Aggregatzustand vorliegen, das heisst als Flüssigphase.

Bei allen Ausführungsbeispielen ist die Porengrösse der Schaumstruktur bevorzugt weniger als 1/5, insbesondere weniger als 1/10, besonders bevorzugt weniger als 1/20 des Abstands zwischen zwei benachbarten Stegelementen, Plattenabständen oder Kanalabständen. Die Stegelemente, Plattenelemente oder Kanäle sind jeweils zu der ersten Anordnung 7 bzw. der zweiten Anordnung 8 der statischen Mischelemente gehörig.

Grundsätzlich ist es auch möglich, die statischen Mischelemente mit der Schaumstruktur im gleichen Abschnitt zu kombinieren, wobei dann mindestens ein Teil der Zwischenräume im Mischelement durch eine zusätzliche Schaumstruktur ausgefüllt wird. Zwischen den einzelnen Segmenten von Mischelementen und / oder Schaumstrukturen können auch Leerräume bestehen. Es können auch Kombinationen von Schaumstrukturen unterschiedlicher Porengrösse sowie unterschiedliche Mischelemente und unterschiedlich skalierte Mischelemente kombiniert werden. Die Schaumstrukturen und Mischelemente können aus unterschiedlichen Materialien wie zum Beispiel Metall, Keramik, Kunststoff hergestellt werden.

Die beschriebenen Misch- oder Dispergierelemente eignen sich zum Mischen, zur Herstellung von Emulsionen, Dispersionen, Schäumen und zum Wärmetausch. Die Herstellung der Mischelemente und der Schaumstrukturen kann durch konventionelle Verfahren, sowie auch durch Rapid Manufacturing erfolgen. Die beschriebenen Misch- oder Dispergierelemente können auch sehr kostengünstig hergestellt werden. Durch die Verwendung von Schaumstrukturen kann die Anzahl der statischen Mischelemente gegenüber statischen Mischern gemäss des Standes der Technik signifikant reduziert werden, was auch zu deutlich kleineren Druckverlusten führt. Die statischen Mischelemente können zusätzlich als Stütz- und Befestigungsstrukturen für die Schaumstrukturen dienen. Dies ist speziell bei Durchmessern von grösser als 10 cm interessant, da dort die Schaumstrukturen im Verhältnis zum Rohrdurchmesser relativ dünn sein können und entsprechend abgestützt werden sollten. Die Befestigung erfolgt bevorzugt am einfachsten über ein Abstützelement.

## Patentansprüche

1. Misch- oder Dispergierelement (1, 10, 30, 40, 50, 60, 70), umfassend einen Kanal (2), in welchem ein Einsatzelement (3, 4, 33, 34), welches eine Schaumstruktur enthält, angeordnet ist, **dadurch gekennzeichnet, dass** ein statisches Mischelement (5, 6, 35, 36) zur Makrovermischung oder zur Vordispergierung oder zur Makrodispergierung mit mindestens einem Einsatzelement zur Mikrovermischung oder Dispergierung (3, 4, 33, 34) kombiniert im Kanal (2) angeordnet ist.

2. Misch- oder Dispergierelement nach Anspruch 1, wobei ein statisches Mischelement zumindest teilweise stromaufwärts des Einsatzelementes zur Vorvermischung und Vordispergierung angeordnet ist.

3. Misch- oder Dispergierelement nach Anspruch 2, wobei das statische Mischelement als ein erstes statisches Mischelement (5) ausgebildet ist und zumindest ein zweites statisches Mischelement (6, 35, 36) stromabwärts des Einsatzelements (3, 4, 33, 34) angeordnet ist.

4. Misch- oder Dispergierelement nach Anspruch 3, wobei mindestens ein zweites Einsatzelement (4, 33, 34) stromabwärts des zweiten statischen Mischelements (6, 35, 36) angeordnet ist.

5. Misch- oder Dispergierelement nach einem der vorhergehenden Ansprüche, wobei zumindest eines der statischen Mischelemente (36) ein Einsatzelement (34) enthält.

6. Misch- oder Dispergierelement nach einem der vorhergehenden Ansprüche, wobei zwischen zumindest einem der Einsatzelemente (3, 4, 33, 34) und dem statischen Mischelement (5, 6, 35, 36) ein Abstand ausgebildet ist.

7. Misch- oder Dispergierelement nach einem der vorhergehenden Ansprüche, wobei die Porengrösse der Schaumstruktur weniger als 1/5 , insbesondere weniger als 1/10 , besonders bevorzugt weniger als 1/20 des Abstands zwischen zwei benachbarten Stegelementen, Platten oder Kanälen des Mischelementes ist.

8. Misch- oder Dispergierelement nach einem der vorhergehenden Ansprüche, wobei die Schaumstruktur ein Metall, eine Metalllegierung, Keramik, Glas, Kohlenstoff und/oder einen Kunststoff umfasst.

9. Misch- oder Dispergierelement nach einem der vorhergehenden Ansprüche, wobei die Schaumstruktur eine mittlere Porengrösse von bis einschliesslich 100 PPI aufweist, bevorzugt eine mittlere Porengrösse von 10 bis einschliesslich 100 PPI aufweist.

10. Misch- oder Dispergierelement nach einem der vorhergehenden Ansprüche, wobei die Schaumstruktur ein freies Volumen von 40% bis zu 97% aufweist, vorzugsweise von 50% bis zu 95% aufweist.

11. Misch- oder Dispergierelement nach einem der vorhergehenden Ansprüche, welches ein Temperiermittel enthält.

12. Misch- oder Dispergierelement nach einem der vorhergehenden Ansprüche, welches zumindest teilweise als Katalysatoroberfläche, insbesondere als Hydrolysekatalysatoroberfläche, ausgebildet ist.

13. Misch- oder Dispergierelement nach einem der vorhergehenden Ansprüche, wobei zumindest ein Dosierelement zum Eintrag eines Fluids in den Kanal (2) vorgesehen ist.

14. Misch- oder Dispergierelement nach Anspruch 13, wobei das Dosierelement stromaufwärts des Einsatzelements (3, 4) angeordnet ist.

15. Verfahren zur Erzeugung einer Dispersion, wobei in einem ersten Schritt gleichzeitig ein erstes Fluid und ein zweites Fluid in einen Kanal eingeleitet werden, wobei das erste Fluid mit dem zweiten Fluid in einem zweiten Schritt in einem Misch- oder Dispergierelement in Kontakt gebracht wird, wobei das Misch- oder Dispergierelement ein Einsatzelement zur Mikrovermischung oder Dispergierung enthält, welches eine Schaumstruktur enthält, die in dem Kanal angeordnet ist, sowie zusätzlich ein statisches Mischelement zur Makrovermischung oder zur Vordispergierung oder zur Makrodispergierung in dem Kanal angeordnet ist und wobei das erste Fluid und das zweite Fluid im Gleichstrom durch das Misch- oder Dispergierelement und durch das Einsatzelement geleitet werden, wodurch das zweite Fluid und das erste Fluid gemischt oder dispergiert wird.

## Claims

1. A mixing or dispersing element (1, 10, 30, 40, 50, 60, 70), including a passage (2) in which an insertion element (3, 4, 33, 34) is arranged which contains a foam structure, **characterized in that** a static mixing element (5, 6, 35, 36) for macro mixing or for predispersing or for macro dispersing is arranged in the passage (2) combined with at least one insertion element for micro mixing or dispersing (3, 4, 33, 34).

2. A mixing or dispersing element in accordance with claim 1, wherein a static mixing element is arranged at least partly upstream of the insertion element for premixing and predispensing.

3. A mixing or dispersing element in accordance with claim 2, wherein the static mixing element is formed as a first static mixing element (5) and at least one second static mixing element (6, 35, 36) is arranged downstream of the insertion element (3, 4, 33, 34).

4. A mixing or dispersing element in accordance with claim 3, wherein at least one second insertion element (4, 33, 34) is arranged downstream of the second static mixing element (6, 35, 36).

5. A mixing or dispersing element in accordance with any one of the preceding claims, wherein at least one of the static mixing elements (36) contains an insertion element (34).

6. A mixing or dispersing element in accordance with any one of the preceding claims, wherein a spacing is formed between at least one of the insertion elements (3, 4, 33, 34) and the static mixing element (5, 6, 35, 36).

7. A mixing or dispersing element in accordance with any one of the preceding claims, wherein the pore size of the foam structure is less than 1/5, in particular less than 1/10, particularly preferably less than 1/20 of the spacing between two adjacent bar elements, plates or passages of the mixing element.

8. A mixing or dispersing element in accordance with any one of the preceding claims, wherein the foam structure includes a metal, a metal alloy, a ceramic material, glass, carbon and/or a plastic.

9. A mixing or dispersing element in accordance with any one of the preceding claims, wherein the foam structure has a mean pore size of up to and including 100 PPI, preferably a mean pore size of 10 up to and including 100 PPI.

10. A mixing or dispersing element in accordance with any one of the preceding claims, wherein the foam structure has a free volume from 40% up to 97%, preferably from 50% to 95%.

11. A mixing or dispersing element in accordance with any one of the preceding claims, which contains a temperature adjusting means.

12. A mixing or dispersing element in accordance with any one of the preceding claims, which is made at least partly as a catalyst surface, in particular as a hydrolysis catalyst surface.

13. A mixing or dispersing element in accordance with any one of the preceding claims, wherein at least one metering element is provided for inputting a fluid into the passage (2).

14. A mixing or dispersing element in accordance with claim 13, wherein the metering element is arranged upstream of the insertion element (3, 4).

15. A method of producing a dispersion, wherein, in a first step, a first fluid and a second fluid are simultaneously introduced into a passage, wherein the first fluid is brought into contact with the second fluid in a second step in a mixing or dispersing element, wherein the mixing or dispersing element contains an insertion element for micro mixing or dispersing which contains a foam structure which is arranged in the passage as well as additionally a static mixing element for macro mixing or for predispersing or for macro dispersing is arranged in the passage, and wherein the first fluid and the second fluid are conducted in parallel flow through the mixing or dispersing element and through the insertion element, whereby the second fluid and the first fluid are mixed or dispersed.

## Revendications

1. Élément mélangeur ou dispersant (1, 10, 30, 40, 50, 60, 70), comprenant une conduite (2) dans laquelle est agencé un élément intégré (3, 4, 33, 34) qui contient une structure de mousse, **caractérisé en ce qu'**un élément mélangeur statique (5, 6, 35, 36) destiné à un macro-mélange ou à une pré-dispersion ou à une macro-dispersion, comprenant au moins un élément intégré destiné au micro-mélange ou à la dispersion (3, 4, 33, 34), est agencé de façon combinée dans la conduite (2).

2. Élément mélangeur ou dispersant selon la revendication 1, dans lequel un élément mélangeur statique est agencé au moins partiellement en amont de l'élément intégré dans le sens d'écoulement afin de réaliser un pré-mélange et une pré-dispersion.

3. Élément mélangeur ou dispersant selon la revendication 2, dans lequel l'élément mélangeur statique est réalisé comme un premier élément mélangeur statique (5) et au moins un deuxième élément mélangeur statique (6, 35, 36) est agencé en aval de l'élément intégré (3, 4, 33, 34) dans le sens d'écoulement.

4. Élément mélangeur ou dispersant selon la revendication 3, dans lequel au moins un deuxième élément intégré (4, 33, 34) est agencé en aval du deuxième élément mélangeur statique (6, 35, 36) dans le sens d'écoulement.

5. Élément mélangeur ou dispersant selon l'une des revendications précédentes, dans lequel au moins l'un des éléments mélangeurs statiques (36) contient un élément intégré (34).

6. Élément mélangeur ou dispersant selon l'une des revendications précédentes, dans lequel un écart est réalisé entre au moins l'un des éléments intégrés (3, 4, 33, 34) et l'élément mélangeur statique (5, 6, 35, 36).

7. Élément mélangeur ou dispersant selon l'une des revendications précédentes, dans lequel la taille des pores de la structure de mousse est inférieure à 1/5, en particulier inférieure à 1/10, et de façon particulièrement préférée, inférieure à 1/20 de la distance entre deux éléments de raccord, plaques ou conduites adjacents de l'élément mélangeur.

8. Élément mélangeur ou dispersant selon l'une des revendications précédentes, dans lequel la structure de mousse comprend un métal, un alliage métallique, de la céramique, du verre, du carbone et/ou un plastique.

9. Élément mélangeur ou dispersant selon l'une des revendications précédentes, dans lequel la structure de mousse présente une taille de pores moyenne allant jusqu'à 100 PPI inclus, et de préférence une taille de pores moyenne de 10 à 100 PPI inclus.

10. Élément mélangeur ou dispersant selon l'une des revendications précédentes, dans lequel la structure de mousse présente un volume libre de 40 % à 97 %, et de préférence de 50 % à 95 %.

11. Élément mélangeur ou dispersant selon l'une des revendications précédentes, qui contient un moyen d'équilibrage de température.

12. Élément mélangeur ou dispersant selon l'une des revendications précédentes, qui est réalisé au moins partiellement comme surface de catalyseur, en particulier comme surface de catalyseur à hydrolyse.

13. Élément mélangeur ou dispersant selon l'une des revendications précédentes, dans lequel il est prévu au moins un élément de dosage en vue de l'apport d'un fluide dans la conduite (2).

14. Élément mélangeur ou dispersant selon la revendication 13, dans lequel l'élément de dosage est agencé en amont de l'élément intégré (3, 4) dans le sens d'écoulement.

15. Procédé de production d'une dispersion, dans lequel, dans une première étape, un premier fluide et un deuxième fluide sont dirigés en même temps dans une conduite, étant entendu que dans une deuxième étape, le premier fluide est mis en contact avec le deuxième fluide dans un élément mélangeur ou dispersant, étant entendu que l'élément mélangeur ou dispersant contient un élément intégré, destiné au micro-mélange ou à la dispersion, qui contient une structure de mousse, qui est agencé dans la conduite, et qu'un élément mélangeur statique destiné au macro-mélange ou à la pré-dispersion ou à la macro-dispersion est également agencé dans la conduite, et étant entendu que le premier fluide et le deuxième fluide sont dirigés dans un écoulement parallèle à travers l'élément mélangeur ou dispersant et à travers l'élément intégré, ce par quoi le deuxième fluide et le premier fluide sont mélangés ou dispersés.
